# EUROPÄISCHE PATENTSCHRIFT

(11) **EP 0 075 759 B1**
(45) Veröffentlichungstag und Bekanntmachung des Hinweises auf die Patenterteilung: **19.06.1985**
(21) Anmeldenummer: 82108297.1
(22) Anmeldetag: 09.09.1982
(51) Int. Cl.: B61K 5/06

(54) **Hilfseinrichtung für den Transport einer kuppelbaren Aufgleisbrücke**
Auxiliary device for the transport of a connectible re-railing block
Dispositif auxiliaire pour le transport d'un dispositif couplable de remise sur les rails

(30) Priorität: 29.09.1981 DE 8128463 U
(43) Veröffentlichungstag der Anmeldung: 06.04.1983
(73) Patentinhaber: Hoesch Maschinenfabrik Deutschland Aktiengesellschaft, 44145 Dortmund (DE)
(72) Erfinder: Raffenberg, Bruno, Ing.(grad.), D-4600 Dortmund 1 (DE)
(74) Vertreter: Kremser, Manfred, Dipl.-Ing.

## Beschreibung

Die Neuerung bezieht sich auf eine Hilfseiririchtung für den Transport einer kuppelbaren Aufgleisbrücke.

Aufgleisbrücken werden beim Aufgleisen von entgleisten Schienenfahrzeugen eingesetzt.

Durch die DE-A-2 248 652 ist eine Aufgleisbrücke aus Leichtmetall bekannt, die sich aus zwei kuppelbaren Hälften zusammensetzt.

Es ist jedoch eine kuppelbare Hälfte einer Aufgleisbrücke noch so schwer, daß eine Mannschaft eines Gerätewagens sie nur im Schrittempo tragen kann. Dies wirkt sich insbesondere ungünstig auf die Dauer der Aufgleisung aus, wenn eine ziemliche Entfernung vom Gerätewagen bis zum entgleisten Schienenfahrzeug überwunden werden muß.

Der Neuerung liegt die Aufgabe zugrunde, eine Hilfseinrichtung für den Transport einer kuppelbaren Aufgleisbrücke vorzuschlagen, mit der eine Verkürzung der Transportzeit erreicht werden kann.

Neuerungsgemäß wird diese Aufgabe dadurch gelöst, daß die Hilfseinrichtung für den Transport einer kuppelbaren Aufgleisbrücke aus mindestens einem Fahrgestell und mindestens einer an die Aufgleisbrücke anschraubbaren Deichsel besteht.

Das Fahrgestell ist mit einer Tragplatte und zwei Spannhebeln ausgeführt.

Vorzugsweise weist das Fahrgestell zwei Laufrollen auf.

Jede Laufrolle ist an einem schwenkbaren Hebel befestigt. Ferner ist jede Laufrolle als drehbare Lenkrolle ausgebildet.

Im folgenden wird die Neuerung anhand einer Zeichnung, in der ein Ausführungsbeispiel schematisch dargstellt ist, beschrieben. Es zeigt
Fig. 1 eine kuppelbare Aufgleisbrücke in Verbindung mit einer Hilfseinrichtung für den Transport dieser Aufgleisbrücke in Ansicht,
Fig. 2 die Aufgleisbrücke mit der Hilfseinrichtung im Grundriß,
Fig. 3 einen Teilausschnitt »A« der Fig. 1 in vergrößertem Maßstab,
Fig. 4 den Teilausschnitt »A« der Fig. 1 in vergrößertem Maßstab bei in den Höhenbereich der Aufgleisbrücke geschwenktem Fahrwerk,
Fig. 5 einen Schnitt entsprechend der Linie V-V in Fig. 3.

Eine kuppelbare Aufgleisbrücke 1 besitzt ein Profil entsprechend einem hohlkastenförmigen Träger.

Die beiden Stege 2, 3 der Aufgleisbrücke 1 enthalten in ihren beiden Endbereichen je vier Löcher 4, 5, 6, 7; 8, 9, 10, 11 zur Befestigung der Verbindungslaschen (nicht dargestellt). An den Stegen 2, 3 sind ferner vier Traggriffe 12, 13, 14, 15 angebracht.

Für den Transport der Aufgleisbrücke 1 wird eine Hilfseinrichtung eingesetzt, zu der ein Fahrgestell 16 und zwei Deichseln 17,18 gehören.

Das Fahrgestell 16 erfaßt den Untergurt 19 der Aufgleisbrücke 1 mit zwei Spannhebeln 20, 21, die über Gelenkbolzen 22, 23, 24, 25 mit einer Tragplatte 26 verbunden sind.

Jedem Spannhebel 20, 21 ist eine an einem schwenkbaren Hebel 27, 28 befestigte Laufrolle 29, 30 zugeordnet.

Die Laufrollen 29, 30 können als drehbare Lenkrollen ausgeführt sein.

Die Hebel 27, 28 sind auf Bolzen 31, 32 gelagert.

Zur Arretierung der Hebel 27, 28 sind zwei Schrauben 33,34 vorgesehen.

Die beiden Gelenkverbindungen, die durch die Spannhebel 20, 21, die Gelenkbolzen 22, 23, 24, 25 und die Tragplatte 26 gebildet werden, weisen eine gewisse Schwergängigkeit auf, damit im angehobenen Zustand der Aufgleisbrücke 1 ein selbsttätiges Öffnen der Spannhebel 20, 21 unterbleibt.

Zur Befestigung einer Deichsel 17, 18 an die Aufgleisbrücke 1 wird jeweils eine Schraube 35, 36 benutzt, wie sie beim Befestigen der Verbindungslaschen (nicht dargestellt) zum Einsatz kommt.

## Patentansprüche

1. Hilfseinrichtung für den Transport einer kuppelbaren Aufgleisbrücke, dadurch gekennzeichnet, daß die Hilfseinrichtung aus mindestens einem Fahrgestell (16) und mindestens einer an die Aufgleisbrücke (1) anschraubbaren Deichsel (17, 18) besteht.

2. Hilfseinrichtung nach Anspruch 1, dadurch gekennzeichnet, daß das Fahrgestell (16) mit einer Tragplatte (26) und zwei Spannhebeln (20, 21) ausgeführt ist.

3. Hilfseinrichtung nach Anspruch 1, dadurch gekennzeichnet, daß das Fahrgestell (16) zwei Laufrollen (29, 30) aufweist.

4. Hilfseinrichtung nach Anspruch 3, dadurch gekennzeichnet, daß jede Laufrolle (29, 30) an einem schwenkbaren Hebel (27, 28) befestigt ist.

5. Hilfseinrichtung nach Anspruch 3 oder 4, dadurch gekennzeichnet, daß jede Laufrolle (29, 30) eine drehbare Lenkrolle ist.

## Claims

1. A support arrangement for transporting a cou- plable rerailing bridge, characterised in that the mechanism comprises at least one chassis (16) and at least one tow-bar (17, 18) which can be bolted to the rerailing bridge (1).

2. A support arrangement according to claim 1, characterised in that the chassis (16) comprises a mounting plate (26) and two tensioning levers (20, 21).

3. A support arrangement according to claim 1, characterised in that the chassis (16) has two rollers (29, 30).

4. A support arrangement according to claim 3, characterised in that each roller (29, 30) is fixed to a pivoted lever (27, 28).

5. A support arrangement according to claim 3 or 4, characterised in that each roller (29, 30) is a rotatable steering roller.

## Revendications

1. Dispositif auxiliaire pour le transport d'un pont d'entraillement attelable, caractérisé en ce qu'il est constitué d'au moins un bogie (16) et d'au moins un timon (17, 18) pouvant être fixé par des vis au pont.

2. Dispositif auxiliaire selon la revendication 1, caractérisé en ce que le bogie (16) comprend une plaque d'appui (26) et deux leviers de serrage (20, 21 ).

3. Dispositif auxiliaire selon la revendication 1, caractérisé en ce que le bogie (16) présente deux galets de roulement (29, 30).

4. Dispositif auxiliaire selon la revendication 3, caractérisé en ce que chaque galet de roulement (29,30) est fixé à un levier pivotant (27, 28).

5. Dispositif auxiliaire selon la revendication 3 ou 4, caractérisé en ce que chaque galet de roulement (29, 30) est un galet de direction tournant.
